# EUROPÄISCHE PATENTSCHRIFT

(11) **EP 2 927 394 B1**
(45) Veröffentlichungstag und Bekanntmachung des Hinweises auf die Patenterteilung: **27.02.2019**
(21) Anmeldenummer: 15000577.5
(22) Anmeldetag: 27.02.2015
(51) Int. Cl.: E05B 19/00, G07C 9/00

(54) **Kraftfahrzeugschlüssel mit Notschlüssel**
Motor vehicle key with emergency key
Clé de véhicule automobile dotée d'une clé d'urgence

(30) Priorität: 03.04.2014 DE 102014004806
(43) Veröffentlichungstag der Anmeldung: 07.10.2015
(73) Patentinhaber: Huf Hülsbeck & Fürst GmbH & Co. KG, 42551 Velbert (DE)
(72) Erfinder: Michel, Andre, 42349 Wuppertal (DE)
(74) Vertreter: Patentanwaltskanzlei Methling

(56) Entgegenhaltungen:
- EP-A1- 1 496 175
- EP-A2- 2 615 227
- DE-U1-202005 004 994
- US-A1- 2007 044 525

## Beschreibung

Die Erfindung betrifft einen Kraftfahrzeugschlüssel mit einem Identifikationsgeber zur Betätigung einer Kraftfahrzeugschließanlage über eine Luftschnittstelle, mit einem Gehäuse und einem in einer Ruheposition in dem Gehäuse angeordneten und entnehmbaren Notschlüssel zur mechanischen Betätigung der Kraftfahrzeugschließanlage, wobei der Notschlüssel in seiner Ruheposition von einem ersten Rastelement freigebbar verrastet wird und wobei der Kraftfahrzeugschlüssel eine Freigabetaste aufweist, durch deren Betätigung das erste Rastelement den Notschlüssel freigibt.

Derartige Kraftfahrzeugschlüssel zur Betätigung einer Schließvorrichtung eines Kraftfahrzeugs über eine Luftschnittstelle sind bekannt und als Autoschlüssel moderner Kraftfahrzeuge weit verbreitet. Ferner weist ein solcher Schlüssel einen in dem Gehäuse des Schlüssels angeordneten und aus dem Gehäuse entnehmbaren Notschlüssel zur mechanischen Betätigung der Kraftfahrzeugschließanlage auf, der ein Öffnen und Starten des Fahrzeuges in dem Fall ermöglicht, dass eine Betätigung der Schließvorrichtung über eine Luftschnittstelle beispielsweise infolge des Ausfalls einer Batterie nicht mehr möglich ist.

Aus der EP 1 496 175 A1 ist ein Schlüsselsystem für ein Kraftfahrzeug mit einer in einem Gehäuse angeordneten Sendeelektronik zum berührungslosen Ver- und/oder Entriegeln einer Tür des Kraftfahrzeuges und/oder zum Betrieb des Kraftfahrzeuges sowie mit einem Notschlüssel zum mechanisch erfolgenden Ver- und/oder Entriegeln der Tür des Kraftfahrzeuges und/oder zum Betrieb des Kraftfahrzeuges bekannt, wobei der Notschlüssel zumindest eine erste Einkerbung aufweist, mittels der der Notschlüssel in einer ersten Rastposition in dem Gehäuse arretierbar ist, und eine zweite Einkerbung aufweist, mittels der der Notschlüssel in einer von der ersten Rastposition verschiedenen zweiten Rastposition in dem Gehäuse arretierbar ist, wobei das Gehäuse einen sowohl mit der ersten Einkerbung als auch mit der zweiten Einkerbung des Notschlüssels zusammenwirkenden Rastmechanismus zum Arretieren des Notschlüssels in der ersten und in der zweiten Rastposition aufweist.

Aus der DE 20 2005 004 994 U1 ist ein Schlüsselsystem umfassend einen Funkschlüssel und einen mechanischen Schlüssel zum Ver- und/oder Entriegeln beziehungsweise Inbetriebnehmen eins Kraftfahrzeugs bekannt, wobei das Schlüsselsystem ein Gehäuse aufweist, in dem elektronische Bauelemente des Funkschlüssels und der mechanische Schlüssel in einer Ausnehmung lösbar angeordnet sind, wobei der mechanische Schlüssel in einer ersten Position oder in einer zweiten Position verrastet ist, wozu am mechanischen Schlüssel ein erstes Rastelement und ein zweites Rastelement vorgesehen ist, die mit einem komplementären Rastelement eines Verriegelungsmittels zum Verrasten zusammenwirken, wobei das Verriegelungsmittel an dem Gehäuse angeordnet ist und ein Auslöseelement zum Lösen der Verrastung zwischen Verriegelungsmittel und dem mechanischen Schlüssel aufweist, wobei das Verriegelungsmittel sich quer zur Ausnehmung für den mechanischen Schlüssel erstreckt und das Auslöseelement auf der einen Seite der Ausnehmung und das komplementäre Rastelement auf der anderen Seite der Ausnehmung angeordnet ist.

Dabei wird der Notschlüssel in seiner Ruheposition von einem ersten Rastelement freigebbar verrastet und der Kraftfahrzeugschlüssel weist ein Betätigungselement auf, durch dessen Betätigung dieses erste Rastelement den Notschlüssel zur Entnahme freigibt.

Nachteilig ist dabei, dass nach einer gegebenenfalls versehentlichen Betätigung der Notschlüssel von diesem ersten Rastelement freigegeben wird und versehentlich aus dem Gehäuse herausfallen und hierdurch verloren gehen kann. Weiterhin nachteilig ist, dass dann, wenn der Notschlüssel in Entnahmerichtung federbelastet ist, es passieren kann, dass bei einer Betätigung des Betätigungselementes der Notschlüssel aus dem Gehäuse durch die Feder herausgedrückt wird, was wiederum selbst in dem Fall, dass die Betätigung von dem Benutzer absichtlich ausgelöst wird, dazu führen kann, dass der Notschlüssel herunterfällt und im schlimmsten Fall verloren geht.

Die Aufgabe der Erfindung ist es daher, einen Kraftfahrzeugschlüssel der eingangs genannten Art derart weiterzubilden, dass einerseits eine Entnahme des Notschlüssels auf eine leichte Art und Weise für den Benutzer ermöglicht wird und es andererseits gewährleistet ist, dass der Notschlüssel auch bei einer versehentlichen Betätigung des Betätigungselementes nicht verloren geht.

Diese Aufgabe wird erfindungsgemäß durch einen Kraftfahrzeugschlüssel nach Anspruch 1 gelöst. Vorteilhafte Weiterbildungen der Erfindung sind In den Unteransprüchen angegeben.

Besonders vorteilhaft bei dem Kraftfahrzeugschlüssel mit einem Identifikationsgeber zur Betätigung einer Kraftfahrzeugschließanlage über eine Luftschnittstelle, mit einem Gehäuse und einem in einer Ruheposition in dem Gehäuse angeordneten und entnehmbaren Notschlüssel zur mechanischen Betätigung der Kraftfahrzeugschließanlage, wobei der Notschlüssel in seiner Ruheposition von einem ersten Rastelement freigebbar verrastet wird und wobei der Kraftfahrzeugschlüssel eine Freigabetaste aufweist, durch deren Betätigung das erste Rastelement den Notschlüssel freigibt, ist es, dass der Kraftfahrzeugschlüssel ein zweites Rastelement als Zwischenraste aufweist, welches den Notschlüssel nach Freigabe durch das erste Rastelement und dem Verlassen seiner Ruheposition in einer Zwischenposition zwischen der Ruheposition und einer die Entnahme des Notschlüssels ermöglichenden Freigabeposition freigebbar verrastet.

Kern der Erfindung ist es somit, dass zusätzlich zu dem ersten Rastelement, welches dazu vorgesehen ist den Notschlüssel in seiner Ruheposition innerhalb des Gehäuses des Kraftfahrzeugschlüssels freigebbar zu verrasten, ferner ein zweites Rastelement als Zwischenraste angeordnet ist. Diese Zwischenraste ist derart positioniert, dass der Notschlüssel nach der Betätigung der Freigabetaste und dem Verlassen seiner Ruheposition in einer Zwischenposition zwischen der Ruheposition und der Freigabeposition freigebbar verrastet wird. Zur endgültigen Freigabe des Notschlüssels ist es somit erforderlich, die Zwischenraste in Form des zweiten Rastelementes aus ihrer Raststellung, in welcher sie den Notschlüssel in der Zwischenposition freigebbar verrastet, zu verlagern, um hierdurch den Notschlüssel aus der Zwischenposition freizugeben und dessen Verlagerung in seine Freigabeposition zu ermöglichen, in welcher die Entnahme des Notschlüssels aus dem Gehäuse ermöglicht ist.

Durch diese Zwischenraste wird ein versehentliches Herausfallen des Notschlüssels aus dem Gehäuse zuverlässig verhindert, unabhängig von der Frage, ob die Betätigung der Freigabetaste durch einen Benutzer bewusst oder versehentlich erfolgt. Hierdurch wird ein Verlust des Notschlüssels zuverlässig verhindert und die Entnahme für den Benutzer vereinfacht.

Das Gehäuse des Kraftfahrzeugschlüssels weist vorzugsweise einen Aufnahmeschacht auf, in welchem der Notschlüssel entnehmbar angeordnet ist. In seiner Ruheposition ist der Notschlüssel vorzugsweise vollständig in dem Gehäuse des Kraftfahrzeugschlüssels aufgenommen.

Erfindungsgemäß sind das erste Rastelement und das zweite Rastelement kinematisch gekoppelt und derart angeordnet, dass durch eine Betätigung der Freigabetaste, durch die das erste Rastelement in eine Freigabestellung verlagert wird, das zweite Rastelement in eine Raststellung verlagert wird.

Durch eine derartige kinematische Kopplung des ersten Rastelementes und des zweiten Rastelementes ist es gewährleistet, dass bei einem Verlagern des ersten Rastelementes von seiner Rastposition in eine Freigabeposition durch Betätigung der Freigabetaste automatisch das zweite Rastelement in seine Raststellung verlagert wird wodurch die Sicherung des Notschlüssels in der Zwischenposition automatisch herbeigeführt wird.

Das erste und/oder das zweite Rastelement können mittels einer rotatorischen Bewegung und/oder mittels translatorischen Bewegung oder einer Kombination aus rotatorischer und translatorischer Bewegung zwischen der jeweiligen Freigabestellung und der jeweiligen Raststellung verlagerbar sein.

Vorzugsweise weist der Notschlüssel eine erste Rastung auf, die In der Ruheposition des Notschlüssels mit dem ersten Rastelement zusammen wirkt und den Notschlüssel in der Ruheposition freigebbar verrastet.

Vorzugsweise weist der Notschlüssel eine zweite Rastung auf, die in der Zwischenposition des Notschlüssels mit dem zweiten Rastelement zusammenwirkt und den Notschlüssel in der Zwischenposition freigebbar verrastet.

Bei dieser ersten Rastung und/oder der zweiten Rastung des Notschlüssels kann es sich um Vorsprünge an dem Notschlüssel handeln, die von entsprechenden Gegenstücken übergriffen werden. Alternativ kann es sich um Hinterschneidungen handeln, die entsprechend hintergriffen werden. Auch ist es möglich, dass es sich bei der ersten und/oder der zweiten Rastung um Nuten handelt, in die entsprechende Rastelemente eingreifen.

In einer besonders bevorzugten Ausführungsform sind das erste Rastelement und das zweite Rastelement und die Freigabetaste einstückig ausgeführt.

Durch eine derartige einstückige Ausführung von erstem Rastelement, zweitem Rastelement und der Freigabetaste kann über die Betätigung der Freigabetaste die jeweils gewünschte Freigabe des ersten Rastelementes und/oder des zweiten Rastelementes durch den Bediener herbeigeführt werden.

Besonders bevorzugt ist das erste Rastelement in Richtung auf seine Rastposition federbelastet.

Durch eine derartige Federbelastung ist eine zuverlässige freigebbare Verrastung und Sicherung des Notschlüssels in seiner Ruheposition innerhalb des Kraftfahrzeugschlüsselgehäuses gewährleistet. Gleichzeitig bewirkt eine solche Federbelastung einen entsprechenden Gegendruck gegen eine Betätigung der Freigabetaste, die kinematisch mit zumindest dem ersten Rastelement gekoppelt ist.

Ferner führt eine solche Federbelastung des erste Rastelementes in Richtung auf seiner Rastposition zu einem automatischen Einrasten dieses ersten Rastelementes nachdem vollständigen Einsetzen des Notschlüssels in die entsprechende Aufnahme in dem Gehäuse des Kraftfahrzeugschlüssels. In dem Fall, dass das erste Rastelement, das zweite Rastelement und die Freigabetaste einstückig ausgeführt sind führt eine solche Federbelastung zu einer Rückstellkraft in jene Richtung, in welcher das zweite Rastelement in seiner Freigabestellung und das erste Rastelement in seiner Raststellung ist Hierdurch wird ein in seine Ruheposition eingebrachter Notschlüssel wiederum automatisch verrastet und gegen ein Herausfallen gesichert.

Vorzugsweise befindet sich der Notschlüssel in der Zwischenposition vollständig oder teilweise innerhalb des Gehäuses. Sofern die Zwischenposition derart angeordnet ist, dass sich der Notschlüssel innerhalb dieser Zwischenposition immer noch vollständig innerhalb des Gehäuses befindet, ist gewährleistet, dass keine überstehenden Kanten entstehen, sofern eine versehentliche Betätigung der Freigabetaste und ein Lösen des ersten Rastelementes erfolgt ist. Bei einem Lösen des zweiten Rastelementes und damit einer Freigabe des Notschlüssels aus der Zwischenposition kann dieser dann weiter in Richtung auf seine Freigabeposition verlagert werden, so dass der Notschlüssel entnehmbar ist.

Alternativ kann die Zwischenposition derart angeordnet sein, dass sich bereits ein Teil des Notschlüssels außerhalb des Gehäuses befindet, was das Ergreifen des Notschlüssels durch einen Benutzer erleichtert. Ferner kann ein Benutzer hierdurch erkennen, wenn eine versehentliche Betätigung der Freigabetaste erfolgt ist und der Benutzer kann den Notschlüssel wieder in dessen Ruheposition in dem Gehäuse zurückschieben.

In einer bevorzugten Ausführungsform ist/sind das erste Rastelement und/oder das zweite Rastelement durch Rasthaken gebildet, die eine Anlaufschräge aufweist/aufweisen, die ein Übergleiten des Notschlüssels über die Rasthaken in Richtung auf die Ruheposition des Notschlüssels erleichtern und somit ein Wiedereinsetzen des Notschlüssels nach einer Entnahme aus dem Kraftfahrzeugschlüsselgehäuse für den Benutzer vereinfachen.

Ein Ausführungsbeispiel der Erfindung ist in den Figuren dargestellt und wird nachfolgend näher erläutert. Es zeigen:
- Fig. 1a: Eine Draufsicht auf einen Kraftfahrzeugschlüssel;
- Fig. 1b: den Schnitt A-A nach Fig. 1a;
- Fig. 1c: den Schnitt C-C nach Fig. 1a;
- Fig. 2a: die Draufsicht auf den Kraftfahrzeugschlüssel;
- Fig. 2b: eine Seitenansicht des Kraftfahrzeugschlüssels;
- Fig. 2c: die Unterseite des Kraftfahrzeugschlüssels;
- Fig. 2d: eine perspektivische Darstellung des Kraftfahrzeugschlüssels mit abgenommener Gehäuseoberschale;
- Fig. 3a: den Schnitt A-A nach Fig. 1a mit dem in der Ruheposition verrastetem Notschlüssel;
- Fig. 3b: den Schnitt A-A nach Fig. 1a mit dem In der Ruheposition befindlichen Notschlüssel bei betätigter Freigabetaste;
- Fig. 3c: den Schnitt A-A nach Fig. 1a mit dem in der Zwischenposition verrastetem Notschlüssel bei betätigter Freigabetaste;
- Fig. 3d: den Schnitt A-A nach Fig. 1a mit freigegebenem Notschlüssel in der Entnahmeposition.

Fig. 1a zeigt die Draufsicht auf einen Kraftfahrzeugschlüssel mit dem Gehäuse 1. An der Oberseite des Gehäuses 1 befindet sich die Freigabetaste 3 zur Freigabe des in dem Gehäuse 1 aufgenommen Notschlüssels 2, welcher zur mechanischen Betätigung der Kraftfahrzeugschließanlage dient für den Fall, dass der Identifikationsgeber zur Betätigung der Schließanlage über eine Luftschnittstelle beispielsweise in Folge eines Batterieausfalls ausgefallen ist. Der Schnitt A-A nach Fig. 1a ist dargestellt in Fig. 1b. Der Schnitt C-C nach Fig. 1a ist dargestellt in Fig. 1c.

In den Schnittdarstellungen nach den Fig. 1b und 1c ist erkennbar, dass das Gehäuse 1 des Kraftfahrzeugschlüssels zusammengesetzt ist aus einer Gehäuseoberschale 1' und eine Gehäuseunterschale 1". Innerhalb des Gehäuses 1 ist in einem entsprechenden Schacht der entnehmbare Notschlüssel 2 aufgenommen. In der Ruheposition des Notschlüssels 2, wie sie in Fig. 1b dargestellt ist, ist der Notschlüssel 2 durch ein entsprechendes erstes Rastelement 5 gegen ein Herausfallen gesichert.

Ferner ist in den Schnittdarstellungen nach den Figuren 1b und 1c die Freigabetaste 3 erkennbar, die einstückig mit dem ersten Rastelement 5 ausgebildet ist. Die Freigabetaste 3 ist durch die Feder 4 federbelastet, wodurch gleichzeitig das erste Rastelement 5 in seiner Rastposition gehalten wird. Die Freigabetaste 3 ist durch einen Benutzer entgegen der Kraft der Feder 4 betätigbar und druch eine translatorische Bewegung in das Gehäuse 1 hinein verlagerbar, wodurch das erste Rastelement 5 außer Eingriff kommt und freigegeben wird. Die Funktionsweise wird der Freigabetaste 3 und des damit einstückig ausgebildeten ersten Rastelementes 5 im Einzelnen weiter unten anhand von Fig. 3 detailliert erläutert.

Fig. 2 zeigt verschiedene Ansichten des Kraftfahrzeugschlüssels. Fig. 2a zeigt eine Draufsicht auf die Oberschale 1' des Kraftfahrzeugschlüssels. In dieser Position ist ferner erkennbar die Freigabetaste 3.

Fig. 2b zeigt die Seitenansicht mit dem aus der Gehäuseoberschale 1' und der Gehäuseunterschale 1" zusammengesetzten Gehäuse 1 des Kraftfahrzeugschlüssels und dem darin in dem entsprechenden Aufnahmeschacht eingeführten Notschlüssel 2.

Fig. 2c zeigt die Unteransicht des Kraftfahrzeugschlüssels mit der Unterschale 1" und dem Betätigungsfeld 9. Innerhalb des Betätigungsfeldes 9 sind verschiedene Tasten angeordnet, durch mittels derer die Schließvorrichtung eines Kraftfahrzeuges über eine Luftschnittstelle betätigbar ist.

Fig. 2d zeigt eine perspektivische Ansicht des Kraftfahrzeugschlüssels mit abgenommener Gehäuseoberschale 1'. In dieser Ansicht erkennt man den in den entsprechenden Schacht innerhalb des Gehäuses eingelegten Notschlüssel 2 sowie die Freigabetaste 3. Die Freigabetaste 3 durchgreift in montierter Position die Gehäuseoberschale 1' und ist von außen betätigbar. Das Gehäuse des Schlüssels weist einen entsprechenden Aufnahmeschacht zur Aufnahme des Notschlüssels 2 auf. Die Freigabe des Notschlüssels aus seiner Ruheposition innerhalb des Gehäuses 1 wird nachfolgend anhand Fig. 3 erläutert.

In Fig. 3a - 3d ist der Schnitt A-A nach Fig. 1a des Kraftfahrzeugschlüssels dargestellt mit verschiedenen Positionen des Notschlüssels 2 gegenüber dem Gehäuse 1 sowie mit verschiedenen Positionen der Rastelemente 5, 7 in Abhängigkeit der Betätigung der Freigabetaste 3, welche den Notschlüssel 2 in dessen Ruheposition respektive in einer Zwischenposition freigebbar verrasten.

In der Ruheposition des Notschlüssels 2 gemäß Fig. 3a ist der Schlüssel 2 verrastet durch das im Eingriff befindliche erste Rastelement 5. Das erste Rastelement 5 ist einstückig ausgebildet mit der Freigabetaste 3, die durch die Feder 4 federbelastet ist und hierdurch das erste Rastelement 5 im Eingriff hält. Das erste Rastelement 5 wirkt zusammen mit der als Anschlag ausgebildeten ersten Rastung 6 am Notschlüssel 2.

Zur Freigabe des Notschlüssels 2 aus dem aus Gehäuseoberschale 1' und Gehäuseunterschale 1" gebildeten Gehäuse 1 des Kraftfahrzeugschlüssels erfolgt eine Betätigung der Freigabetaste 3 in der Form, dass die Freigabetaste 3 in das Gehäuse 1 gegen die Federkraft der Feder 4 hineingedrückt wird. Dieser Moment ist dargestellt in Fig. 3b, in welcher die Freigabetaste 3 gegen die Federkraft 4 in das Gehäuse 1 hineingedrückt ist, so dass das erste Rastelement 5 gegenüber der ersten Rastung 6 des Notschlüssels 2 außer Eingriff gebracht wird, wie dies in Fig. 3b erkennbar ist.

Auf der gegenüberliegenden Seite einstückig mit dem ersten Rastelement 5 ausgebildet ist ein zweites Rastelement 7 angeordnet, welches durch die Betätigung der Freigabetaste 3 aus seiner Ruheposition gemäß Fig. 3a in die Position gemäß Fig. 3b verlagert wird, in welcher der Notschlüssel 2 durch Lösen des ersten Rastelementes 5 freigegeben wird. Der Notschlüssel 2 weist eine zweite Rastung 8 auf, die bei einer Verlagerung des Notschlüssels von der Ruheposition in eine Zwischenposition gemäß Fig. 3c mit dem zweiten Rastelement 7, welches als Zwischenraste dient, in Eignriff kommt und den Notschlüssel 2 in der Zwischenposition gemäß Fig. 3c freigebbar verrastet. Die zweite Rastung 8 ist dementsprechend gegenüber der ersten Rastung 6 entlang der Länge des Notschlüssels versetzt angeordnet, da das erste Rastelement 5 und das zweite Rastelement 7 auf der gleichen Höhe senkrecht zur Bewegungsrichtung des Notschlüssels angeordnet sind. Solange die Freigabetaste 3 entsprechend Fig. 3c gegen die Federkraft der Feder 4 eingedrückt ist, bleibt das als Zwischen raste dienende zweite Rastelement 7 mit der zweiten Rastung 8 des Notschlüssels 2 im Eingriff und sichert den Notschlüssel 2 in der Zwischenposition.

Zur Freigabe des Notschlüssels und um die Entnahme des Notschlüssels 2 aus dem Gehäuse 1 zu ermöglichen muss die Freigabetaste 3 wiederum losgelassen werden, wie dies in Fig. 3d dargestellt ist, so dass das zweite Rastelement 7 mit der zweiten Rastung 8 am Notschlüssel 2 außer Eingriff kommt und den Notschlüssel 2 zur Entnahme aus dem Gehäuse 1 freigibt. Solange die Freigabetaste 3 jedoch wie in Fig. 3c dargestellt gedrückt bleibt, ist eine Entnahme und damit ein Herausfallen des Notschlüssels 2 aus dem Gehäuse 1 nicht möglich. Hierdurch wird ein versehentliches Herausrutschen des Notschlüssels 2 aus dem Gehäuse 1 und damit ein Verlust des Notschlüssels 2 wirksam verhindert.

Der als erstes Rastelement 5 ausgebildete Rasthaken weist eine Anlaufschräge 10 auf, welche das Einschieben des Notschlüssels 2 in den entsprechenden Aufnahmeschacht innerhalb des Gehäuses 1 erleichtert. Das heißt, dass der Notschlüssel 2 nach einem Benutzen auf leichte Weise wieder in das Gehäuse 1 eingesetzt werden kann und in seiner Ruheposition gemäß Fig. 3a mit dem ersten Rastelement 5 in seiner Ruheposition freigebbar verrastet wird. Aufgrund der Rückstellkraft der Feder 4 erfolgt das Verrasten des Notschlüssels 2 in der Ruheposition innerhalb des Gehäuses 1 automatisch.

### Bezugszeichenliste

- 1: Gehäuse
- 1': Gehäuseoberschale
- 1": Gehäuseunterschale
- 2: Notschlüssel
- 3: Freigabetaste
- 4: Feder
- 5: erstes Rastelement
- 6: erste Rastung am Notschlüssel
- 7: zweites Rastelement
- 8: zweite Rastung am Notschlüssel
- 9: Tastenfeld des Kraftfahrzeugschlüssels
- 10: Anlaufschräge

## Patentansprüche

1. Kraftfahrzeugschlüssel mit einem Identifikationsgeber zur Betätigung einer Kraftfahrzeugschließanlage über eine Luftschnittstelle, mit einem Gehäuse (1) und einem in einer Ruheposition in dem Gehäuse (1) angeordneten und entnehmbaren Notschlüssel (2) zur mechanischen Betätigung der Kraftfahrzeugschließanlage, wobei der Notschlüssel (2) in seiner Ruheposition von einem ersten Rastelement (5) freigebbar verrastet wird und wobei der Kraftfahrzeugschlüssel eine Freigabetaste (3) aufweist, durch deren Betätigung das erste Rastelement (5) den Notschlüssel (2) freigibt, **dadurch gekennzeichnet, dass** der Kraftfahrzeugschlüssel ein zweites Rastelement (7) als Zwischenraste aufweist, welches durch Betätigung der Freigabetaste (3) automatisch in seine Raststellung verlagert wird und den Notschlüssel (2) nach Freigabe durch das erste Rastelement (5) und dem Verlassen seiner Ruheposition in einer Zwischenposition zwischen der Ruheposition und einer die Entnahme des Notschlüssels (2) ermöglichenden Freigabeposition freigebbar verrastet.

2. Schlüssel nach Anspruch 1, **dadurch gekennzeichnet, dass** das erste Rastelement (5) und das zweite Rastelement (7) kinematisch gekoppelt und derart angeordnet sind, dass durch eine Betätigung der Freigabetaste (3), durch die das erste Rastelement (5) in eine Freigabestellung verlagert wird, das zweite Rastelement (7) in eine Raststellung verlagert wird.

3. Schlüssel nach Anspruch 1 oder 2, **dadurch gekennzeichnet, dass** der Notschlüssel (2) eine erste Rastung (6) aufweist, die in der Ruheposition des Notschlüssels (2) mit dem ersten Rastelement (5) zusammenwirkt und den Notschlüssel (2) in der Ruheposition freigebbar verrastet.

4. Schlüssel nach einem der vorherigen Ansprüche, **dadurch gekennzeichnet, dass** der Notschlüssel (2) eine zweite Rastung (8) aufweist, die in der Zwischenposition des Notschlüssels (2) mit dem zweiten Rastelement (7) zusammenwirkt und den Notschlüssel (2) in der Zwischenposition freigebbar verrastet.

5. Schlüssel nach einem der vorherigen Ansprüche, **dadurch gekennzeichnet, dass** das erste Rastelement (5) und das zweite Rastelement (7) und die Freigabetaste (3) einstückig ausgeführt sind.

6. Schlüssel nach einem der vorherigen Ansprüche, **dadurch gekennzeichnet, dass** das erste Rastelement (5) in Richtung auf seine Rastposition federbelastet ist.

7. Schlüssel nach einem der vorherigen Ansprüche, **dadurch gekennzeichnet, dass** der Notschlüssel (2) in Richtung auf die eine Entnahme des Notschlüssels (2) ermöglichende Freigabeposition federbelastet ist.

8. Schlüssel nach einem der vorherigen Ansprüche, **dadurch gekennzeichnet, dass** sich der Notschlüssel (2) in der Zwischenposition vollständig oder teilweise innerhalb des Gehäuses (1) befindet.

9. Schlüssel nach einem der vorherigen Ansprüche, **dadurch gekennzeichnet, dass** das erste Rastelement (5) und/oder das zweite Rastelement (7) durch Rasthaken gebildet ist/sind, der eine Anlaufschräge (10) aufweist/aufweisen, die ein Übergleiten des Notschlüssels (2) über die Rasthaken in Richtung auf seine Ruheposition erleichtern.

## Claims

1. Motor vehicle key having an identification signal transmitter for the actuation of a motor vehicle locking system via an air interface, having a housing (1) and an emergency key (2) being disposed in a rest position in the housing (1) and removeable, for the mechanical actuation of the motor vehicle locking system, wherein the emergency key (2) in its rest position is releasably latched by a first latching element (5) and wherein the motor vehicle key has a release button (3), by means of the actuation of which the first latching element (5) releases the emergency key (2), **characterised in that** the motor vehicle key has a second latching element (7) as interim latch, which a result of the actuation of the release button (3) is automatically moved into its latch position and releasably latches the emergency key (2) after release by means of of the first latching element (5) and the departure from its rest position into an interim position between the rest position and a release position facilitating the removal of the emergency key (2).

2. Key according to claim 1, **characterised in that** the first latching element (5) and the second latching element (7) are kinematically coupled and disposed such that by means of an actuation of the release button (3), by means of which the first latching element (5) is moved into a release position, the second latching element (7) is moved into a latch position.

3. Key according to claim 1 or 2, **characterised in that** the emergency key (2) has a first latching arrangement (6) which in the rest position of the emergency key (2) interacts with the first latching element (5) and releasably latches the emergency key (2) in the rest position.

4. Key according to any of the preceding claims, **characterised in that** the emergency key (2) has a second latching arrangement (8), which in the interim position of the emergency key (2) interacts with the second latching element (7) and releasably latches the emergency key (2) in the interim position.

5. Key according to any of the preceding claims, **characterised in that** the first latching element (5) and the second latching element (7) and the release button (3) are designed integrally.

6. Key according to any of the preceding claims, **characterised in that** the first latching element (5) is spring biased in the direction to its rest position.

7. Key according to any of the preceding claims, **characterised in that** the emergency key (2) is spring biased in the direction to a release position facilitating a removal of the emergency key (2).

8. Key according to any of the preceding claims, **characterised in that** the emergency key (2) in the interim position is located entirely or partly within the housing (1).

9. Key according to any of the preceding claims, **characterised in that** the first latching element (5) and/or the second latching element (7) is/are formed by latching hooks, which has/have an inclined run-on surface (10), which assist a slipping over of the emergency key (2) over the latching hooks in the direction to its rest position.

## Revendications

1. Clé de véhicule automobile avec un transmetteur d'identification pour l'actionnement d'un système de verrouillage de véhicule automobile par l'intermédiaire d'une interface radio, avec un boîtier (1) et avec une clé de secours (2) agencée dans le boîtier (1) dans une position de repos, pouvant être enlevée et destinée à l'actionnement mécanique du système de verrouillage de véhicule automobile, dans laquelle la clé de secours (2) dans sa position de repos est encliquetée par un premier élément cranté (5) avec possibilité de libération et dans laquelle la clé de véhicule automobile comporte un bouton de libération (3) par l'actionnement duquel le premier élément cranté (5) libère la clé de secours (2), **caractérisée en ce que** la clé de véhicule automobile comporte comme cran intermédiaire un deuxième élément cranté (7) qui, par l'actionnement du bouton de libération (3), est déplacé automatiquement dans sa position encliquetée et encliquette avec possibilité de libération la clé de secours (2), après libération par le premier élément cranté (5) et abandon de sa position de repos, dans une position intermédiaire entre la position de repos et une position de libération permettant l'enlèvement de la clé de secours (2).

2. Clé selon la revendication 1, **caractérisée en ce que** le premier élément cranté (5) et le deuxième élément cranté (7) sont couplés au niveau cinématique et sont agencés de telle sorte que, par un actionnement du bouton de libération (3) par lequel le premier élément cranté (5) est déplacé dans une position de libération, le deuxième élément cranté (7) est déplacé dans une position encliquetée.

3. Clé selon la revendication 1 ou 2, **caractérisée en ce que** la clé de secours (2) comporte un premier cran (6) qui coopère avec le premier élément cranté (5) dans la position de repos de la clé de secours (2) et encliquette la clé de secours (2) dans la position de repos avec possibilité de libération.

4. Clé selon l'une quelconque des revendications précédentes, **caractérisée en ce que** la clé de secours (2) comporte un deuxième cran (8) qui coopère avec le deuxième élément cranté (7) dans la position intermédiaire de la clé de secours (2) et encliquette la clé de secours (2) dans la position intermédiaire avec possibilité de libération.

5. Clé selon l'une quelconque des revendications précédentes, **caractérisée en ce que** le premier élément cranté (5) et le deuxième élément cranté (7) et le bouton de libération (3) sont réalisés d'une seule pièce.

6. Clé selon l'une quelconque des revendications précédentes, **caractérisée en ce que** le premier élément cranté (5) est soumis à une force de ressort en direction de sa position encliquetée.

7. Clé selon l'une quelconque des revendications précédentes, **caractérisée en ce que** la clé de secours (2) est soumise à une force de ressort en direction de la position de libération permettant un enlèvement de la clé de secours (2).

8. Clé selon l'une quelconque des revendications précédentes, **caractérisée en ce que** la clé de secours (2) dans la position intermédiaire se trouve complètement ou partiellement à l'intérieur du boîtier (1).

9. Clé selon l'une quelconque des revendications précédentes, **caractérisée en ce que** le premier élément cranté (5) et/ou le deuxième élément cranté (7) est/sont formé(s) par des crochets d'encliquetage qui présentent des biseaux de transition (10) qui permettent un glissement de la clé de secours (2) au-dessus des crochets d'encliquetage en direction de sa position de repos.
